# EUROPÄISCHE PATENTSCHRIFT

(11) **EP 0 581 403 B1**
(45) Veröffentlichungstag und Bekanntmachung des Hinweises auf die Patenterteilung: **19.03.1997**
(21) Anmeldenummer: 93250218.0
(22) Anmeldetag: 29.07.1993
(51) Int. Cl.: B41J 33/36

(54) **Sparsames Thermotransferdruckverfahren und Anordnung zur Durchführung**
Method and apparatus for economical thermal transfer printing
Méthode et dispositif pour l'impression économique thermique par transfert de chaleur

(30) Priorität: 31.07.1992 DE 4225798
(43) Veröffentlichungstag der Anmeldung: 02.02.1994
(73) Patentinhaber: Francotyp-Postalia Aktiengesellschaft & Co., 16547 Birkenwerder (DE)
(72) Erfinder: Thiel, Wolfgang, Dr., D-13503 Berlin (DE); Günther, Stephan, D-13465 Berlin (DE)

(56) Entgegenhaltungen:
- EP-A- 0 301 891
- DE-A- 3 635 779
- US-A- 4 456 392

## Beschreibung

Die Erfindung betrifft ein sparsames Termotransferdruckverfahren der im Oberbegriff des Anspruchs 1 angegebenen Art und eine zugehörige Anordnung zur Durchführung des Verfahrens gemäß den Merkmalen des Anspruchs 16.

Das ETR-Druckverfahren ist allgemein als schnelles Thermotransferdruckverfahren bekannt, das in Bereichen Anwendung findet, wo neben hoher Geschwindigkeitsanforderung auch eine hohe Druckqualität und ein wasserresistenter Abdruck auf unterschiedlichsten Materialien gefordert wird. Ein nach diesem Verfahren betriebener ETR-Drucker kann beispielsweise in einer Frankiermaschine zum Frankieren von Postgut eingesetzt werden.

Der ETR-Druckkopf wirkt über ein mit dem Aufzeichnungsträger mitbewegten Widerstandsfarbband auf den Aufzeichnungsträger, vorzugsweise Papier. Das Widerstandsfarbband weist eine obere mit dem ETR-Druckkopf in Kontakt stehende Widerstandsschicht, eine mittlere Stromrückleitschicht und eine untere mit dem Aufzeichnungsträger in Berührung stehende Farbschicht auf.

Der ETR-Druckkopf enthält eine Vielzahl von zueinander isoliert angeordneten Elektroden, wovon jede einen Pixel des Druckbildes erzeugen kann. Die über diese Elektroden zugeführte Energie wird in dem einem jeden Pixel zugeordneten Bereich der Widerstandsschicht in Stromwärme umgesetzt, die zum Aufschmelzen der im Bereich liegenden Farbe der Farbschicht führt.

Aus der EP 0 301 891 A1 ist ein solcher ETR-Drucker mit Rückelektroden bekannt. Die zuzuführende Energie ist vom Widerstand eines jeden einem Pixel zugeordneten Strompfad, von der Schmelztemperatur der Farbe, dem beabsichtigten Kontrast des Druckbildes sowie von der Geschwindigkeit des bewegten Widerstandsfarbbandes abhängig und steigt nichtlinear mit der Rauhigkeit der Papieroberfläche an.

Ein entscheidender Nachteil dieses ETR-Druckverfahrens sind die durch das Farbband entstehenden hohen Verbrauchskosten. Bedingt durch den technisch anspruchsvollen Aufbau des Farbbandes (es besteht typischerweise aus einer Widerstandsschicht, einer leitenden Aluminiumschicht, der Farbschicht und einer Release-Schicht) sind die durch das ETR-Farbband anfallenden Verbrauchskosten wesentlich höher (ca. Faktor 3 bis 4) als die des vergleichbaren Thermotransferdruckverfahrens (TCR).

Nun ist bereits aus der DE 31 45 221 C2 eine Lösung für ein TCR-Druckverfahren bekannt, mit denen versucht wird, eine technisch vertretbare Lösung bei einem vernünftigen Aufwand zu realisieren. Eine Verbrauchskostenreduzierung wird bei dieser Drucktechnologie dadurch erzielt, daß stets eine vorbestimmte Relativgeschwindigkeit zwischen dem Farbband und dem Aufzeichnungsträger aufrecht erhalten wird. Dieses sogenannte Saving-Prinzip bedeutet, daß das Farbband (typisch ist der Saving-Faktor S = 1 bis 4) langsamer bewegt wird, als das zu bedruckende Material. Auch wenn damit die Verbrauchskosten beim TCR-Druckverfahren reduziert werden, fallen die verbleibenden Verbrauchskosten, insbesondere bei Anwendungen mit höheren Druckgeschwindigkeiten mehr und mehr ins Gewicht. So ist es besonders für ETR-Druckverfahren wünschenswert diese Kosten weiter zu minimieren, und dies ohne Einbußen an Druckqualität.

Der Erfindung liegt die Aufgabe zugrunde, ein sparsames Termotransferdruckverfahren und eine Anordnung zur Durchführung des Verfahrens zu entwickeln, welches eine technische Ansteuerungsart für einen spaltenweisen Druck durch eine beliebige Termotransferdruckeinheit aufweist, die nur geringe Betriebskosten verursacht, bei gleichzeitig guter Druckqualität.

Die Aufgabe wird mit den kennzeichnenden Merkmalen des Anspruchs 1 und des Anspruchs 16 gelöst.

Die Erfindung geht davon aus, daß bei typischen Druckanwendungen jeweils nur Teile des zu bedruckenden Aufzeichnungsträgers tatsächlich bedruckt werden. So ist z. B. bei Frankierungen der Poststempel einerseits vom Stempelabdruck für den Portobetrag und andererseits vom Werbeklischeestempelabdruck jeweils durch einen Abstand getrennt. In einem großen Teil des Gesamtzeitablaufs erfolgt also allein der Transport des zu bedruckenden Aufzeichnungsträgers.

Die Erfindung basiert auf der Überlegung, daß der Wert des Widerstandsfarbbandes mit steigendem Saving-Faktor S entsprechend proportional zunimmt. Für diese oben genannten reinen Transportzeiten, oder auch für längere Unterbrechungen des Druckbildes ist es damit sinnvoll, den Farbbandtransport zu stoppen, um möglichst wenig Band zu verbrauchen.

Es wurde nun in den bisherigen mechanisch ausgereiften Lösungen für den Bandantrieb und Transport ermittelt, daß die Verzögerungszeiten für das Bandstoppen und für das Wiederanfahren bis zur Sollgeschwindigkeit einer Bandlänge p entsprechen.

Die Erfindung basiert weiterhin auf der Überlegung, daß diese unbenutzte Bandlänge p im Hinblick auf die Gesamtverbrauchskosten nicht zu vernachlässigen ist. Das Widerstandsfarbband wird erfindungsgemäß nach jedem Stopp zurückgefahren, um diese unbenutzte Bandlänge nutzen zu können. Das wirkt sich, insbesondere bei häufigen Stopp- und Startvorgängen, wenn diese unbenutzte Bandlänge p eingespart wird, erheblich auf die Senkung der Verbrauchskosten aus.

Das hat den Vorteil, daß ein ETR-Widerstandsfarbband gleicher Länge im Multisaving-Betrieb um den Faktor m wertvoller ist, als im einfachen Saving-Betrieb. Die Verbrauchskosten des ETR-Druckverfahrens können damit nunmehr soweit reduziert werden, daß die Verbrauchskosten beim TCR-Verfahren mit einfachen Saving-Betrieb erreicht und unterschritten werden.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Figur 1a,: Darstellung des Saving-Verfahrens
- Figur 1b,: Darstellung des erfindungsgemäßen Multisaving-Verfahrens
- Figur 2,: Blockschaltbild einer erfindungsgemäßen Anordnung zur Durchführung des Verfahrens
- Figur 3,: Programmablaufplan
- Figur 4,: Zeitdiagramme der Steuerung
- Figur 5,: Signalverläufe zum Bestromungssignal

In der - in der Figur 1a gezeigten - Darstellung existiert beim bekannten Verfahren eine Proportionalität der Bandlängen zu den Weglängen beim Transport eines Aufzeichnungsträgers 8. Dabei ist b die zurückgelegte Weglänge des Aufzeichnungsträgers während der Bestromungszeitdauer tⱼ, die sich aus der Multiplikation des Saving-Faktors S mit der zurückgelegten Bandlänge während der Bestromungszeitdauer tⱼ ergibt:$\text{b = S * c}$

Nach der Bestromungszeitdauer tⱼ erfolgt eine Pausenzeit, in der der Aufzeichnungsträger den Weg x und das Band den Weg p zurücklegt. Auch für die Summe aller Weglängen gilt diese Proportionalität für das Saving-Verfahren nach dem Stand der Technik:$\text{(Σx + Σb) = S * (Σc + Σp)}$

Der Weg Σp des Bandes bleibt jedoch für einen Druck ungenutzt.

In der - in der Figur 1b gezeigten - Darstellung des erfindungsgemäßen Multisaving-Verfahrens wird für die Bestromung und für den Stopp bzw. für die Zurück-und Vorwärts-Bewegung des Widerstandsfarbbandes 1 zwar eine Bandlänge c₁ zurückgelegt, die etwas größer als die Bandlänge c ist. Für die Bandlänge c₁ und der zugehörigen Weglänge b₁ beim Transport eines Aufzeichnungsträgers 8 gibt es auch einen Saving-Faktor S₁ für die Zeitdauer tⱼ + t. Dieser wird für die Zeitdauer danach sehr groß, denn gegenüber der zurückgelegten Weglänge x₁ des Aufzeichnungsträgers 8 geht nach Ablauf der Zeitdauer tⱼ + t kaum noch eine entsprechende ungenutzte Bandlänge p₁ verloren, im Idealfall gilt angenähert p₁ ≈ 0. Der neue Multi-Saving-Faktor ergibt sich dann aus der Multiplikation des Saving-Faktors S₁ mit dem Faktor m:${\text{S}}_{\text{1}} {\text{* m = (Σb}}_{\text{1}} {\text{/Σc}}_{\text{1}} {\text{)*(1 + Σx}}_{\text{1}} {\text{/Σb}}_{\text{1}} \text{) , mit m > 1}$

Das in der Figur 2 gezeigte Blockschaltbild einer Anordnung für die Durchführung eines sparsamen Druckverfahrens, weist im wesentlichen ein in der Transportrichtung und -geschwindigkeit steuerbares Farbband 1, ein mit mindestens einer Antriebswelle 3 und/oder 3' in Verbindung stehendes erstes Meßmittel 2, eine Steuereinheit 4, eine ETR-Druckeinheit 5 und eine Transportvorrichtung 14 für den zu bedruckenden Aufzeichnungsträger 8 auf.

In der bevorzugten in der Figur 2 gezeigten - Variante, ist jeweils ein Antrieb 11, insbesondere ein mit einer Farbbandrolle 13 gekoppelter Motor M_{bv}, für die Vorwärtsbewegung und ein Antrieb 10, insbesondere ein mit einer Farbbandrolle 12 gekoppelter Motor M_{br}, für die Rückwärtsbewegung des Farbbandes 1 vorgesehen.

Das Meßmittel 2 besteht aus einer auf einer Antriebswelle 3 oder 3' angeordneten Schlitzscheibe 2.1, einer Reflex-Lichtschranke 2.2 und einer Auswerteelektronik 2.3. Diese Auswerteelektronik bildet das Encodersignal, aus welchem sowohl das Bestromungssignal, ein Laufrichtungssignal, als auch ein Zeit-Meßsignal, abgeleitet wird.

Ein zweites mit der Steuereinheit verbundenes Meßmittel 7 dient zur Kantenerkennung des Aufzeichnungsträgers 8 nach optischen oder mechanischen Meßverfahren. Erscheint eine Kante des Aufzeichnungsträgers wird die Maschine gestartet und das System in der Steuereinheit 4 initialisiert.

In einer anderen - in der Figur 2 nicht dargestellten - Variante ist für die Antriebe 10, 11 ein einziger Motor M_{b} mit einem Getriebe für beide Antriebswelle 3, 3' der Widerstandsfarbbandrollen 12 und 13 vorgesehen.

Für eine sichere Laufrichtungserkennung eines Motors M_{b} für den Antrieb des Widerstandsfarbbandes ist in einer ersten Variante ein Encoder mit zwei phasenverschobenen Signalausgängen vorgesehen.

In einer zweiten Variante wird softwaremäßig die Dauer eines einphasigen Encodersignals ausgewertet. Dabei ist eine verlängerte Impulsdauer oder -pause ein Merkmal für den Stopp mit anschließender Richtungsumkehr.

Mittels des Zeitmeßsignals kann das Rücklaufen in der Steuereinheit 4 softwaremäßig hinsichtlich eines zweiten Grenzwertes z ausgewertet werden, indem Taktsignale, insbesondere die Encodersignale bei der Vorwärts- und/oder bei der Rückwärtsbewegung des Farbbandes 1 gezählt werden.

In der Figur 3 ist ein Programmablaufplan für eine Variante mit einem einzigen Motor M_{b} mit einem Getriebe als Antrieb für beide Antriebswellen 3, 3' der Farbbandrollen 12 und 13 dargestellt.

Nach dem Start wird das System initialisiert. Liegt eine Druckanforderung vor, werden die Motoren Mₐ, und M_{b} bzw. die Antriebe 9, 10 bzw. 11 für den Transport des Aufzeichnungsträgers 8 und für den Transport des Farbbandes 1 in Betrieb gesetzt.

Für eine konstante Druckqualität wird der Druckerantrieb so eingestellt, daß für jede Bandgeschwindigkeit V_{bj} mit j = 1, 2,..., m gilt:${\text{t}}_{\text{j}} {\text{* V}}_{\text{bj}} \text{= c mit c = konstant}$ und daß bei einem Savingfaktor S für die Transportgeschwindigkeit des Aufzeichnungsträgers Vₐ gilt:${\text{V}}_{\text{aj}} {\text{= (S * c)/t}}_{\text{j}}$

Beim Erreichen der vorgeschriebenen Sollgeschwindigkeiten wird im Ablaufplan der Punkt Druckdatenausgabe erreicht.

Nun werden die Druckdaten für eine erste Druckspalte ausgegeben. Jede zwischen den Abdrucken bestehende Druckunterbrechungszeit ${\text{t}}_{\text{u}} {\text{= x/V}}_{\text{a}}$ wird in der Steuereinheit 4 ermittelt und ausgewertet. Beim Bestehen einer bestimmten Druckunterbrechungszeit kleiner als ein erster Grenzwert y und falls eine Druckaufforderung vorliegt, werden erneut Druckdaten für eine nächste Druckspalte ausgegeben. Liegt die Druckaufforderung noch nicht vor, wird weiter die Druckunterbrechungszeit bestimmt.

Beim Bestehen einer bestimmten Druckunterbrechungszeit größer als ein erster Grenzwert y, wird der Bandmotor M_{b} gestoppt und anschließend sofort rückwärts, d.h. mit entgegengesetzter Drehrichtung betrieben.

Dabei wird das Farbband um einen definierten Wegbetrag zurückgefahren, der der Summe aus dem der Anhaltezeit entsprechenden Weg und dem der Anlaufzeit entsprechenden Weg entspricht. Dazu gibt es mehrere Möglichkeiten:
1. Das Farbband wird im einfachsten Fall für eine einstellbare, fest vorgegebene Zeit nach jedem Stopp zurückgefahren, was bewirkt, daß unter den aktiven Teil des Druckkopfes ein Abschnitt des Farbbandes gelangt, der bereits "verbraucht" ist. Durch das nächstmalige Anfahren bis zur Sollgeschwindigkeit wird jedoch exakt (mit einer gewissen Sicherheit) das Band in den nächsten, noch unbenutzten Teil transportiert, so daß die verschenkten Bandlängen (durch Negativ-Abdrucklücken) im Band minimiert werden.
2. Das Farbband wird softwaremäßig gesteuert um eine bestimmte Zeit (und damit um einen bestimmten Weg) zurückgefahren und zwar in Abhängigkeit des zeitlichen Abstandes der letzten zu druckenden Information, mit dem Ziel, wie unter 1. die Farbbandnutzung zu erhöhen. Hierzu kann ebenfalls ein vorhandener Encoder zur direkten Wegabfrage benutzt werden.
3. Das Farbband wird mittels eines - in der Figur 2 nicht mit dargestellten - dritten Meßmittels 15 meßtechnisch gesteuert soweit zurückgefahren, bis der erste "verbrauchte" Bereich des Farbbandes indiziert wird, dann wird der Farbbandtransport gestoppt. Wenn das Anlaufverhalten des Bandtransports dem des Stoppverhaltens entspricht, so ist sichergestellt, daß nur unbenutzte Teile des Farbbandes zum Druckeinsatz gelangen.

In einer ersten meßtechnischen Variante für ein ETR-Druckverfahren mit einem ETR-Widerstandsfarbband läßt sich diese Lösung mit Hilfe einer weiteren - in der Figur 2 nicht näher dargestellten - Reflexlichtschranke realisieren, da verbrauchte Bereiche des Farbbandes durch das Erscheinen der mittleren Stromrückleitschicht, insbesondere einer Aluminium-Schicht, im Gegensatz zu der normalen Farbschicht stark reflektieren. Durch die mechanische Anordnung der Lichtschranke vor oder hinter dem Druckkopf und mit Hilfe der Steuereinheit 4 lassen sich Unterschiede im Start- und Stoppverhalten des Bandtransports kompensieren.

Es ist in einer weiteren Variante für ein ETR-Druckverfahren mit einem ETR-Widerstandsfarbband vorgesehen, aufgrund von Widerstandsmessung die erste Stelle des verbrauchten Bandes beim Rückwärtslauf zu erkennen. In jedem Falle ist sicherzustellen, daß kein verbrauchtes ETR-Widerstandsfarbband zum erneuten Druckeinsatz kommt.

Desweiteren muß garantiert werden, daß die Unterbrechungszeit tᵤ zwischen den Abdrucken bzw. Abdruckteilen für ein Rückwärtslaufen des Farbbandes ausreicht. Insofern empfiehlt sich eine softwaremäßige Kontrolle. Andernfalls müßte der Transport des Aufzeichnungsträgers 8 gestoppt werden, was jedoch im Sinne einer hohen Verarbeitungsgeschwindigkeit nicht wünschenswert ist.

Weiterhin ist vorgesehen, daß der rückwärtslaufende Bandtransportmotor gestoppt und anschließend sofort vorwärts, d.h. mit einer Drehrichtung, wie beim Transport des Aufzeichnungsträgers, betrieben wird, sobald die Druckaufforderung wieder vorliegt.

Andernfalls, wenn keine Druckaufforderung vorliegt, wird die Rücklaufzeit tᵣ aus der Encodersignalzahl bestimmt. Beim Bestehen einer Rücklaufzeit bzw. Encodersignalzahl kleiner als ein zweiter Grenzwert z, wird die Druckaufforderung erwartet, um wieder den Bandtransportmotor zu stoppen und in der Drehrichtung umzukehren.

Beim Bestehen einer bestimmten Rücklaufzeit bzw. Encodersignalzahl größer als ein zweiter Grenzwert z, wird der Bandtransportmotor gestoppt und überprüft, ob das Druckende erreicht ist. Bei einem Druckende wird auch der Motor 9 für den Transport des Aufzeichnungsträgers gestoppt.

Anderenfalls wird auf eine Druckaufforderung gewartet. Der Motor M_{bv} für den Antrieb 11 des Farbbandes 1 wird auf vorwärts geschaltet, wenn das Druckende nicht erreicht ist und eine erneute Druckaufforderung vorliegt.

Anschließend erfolgt sofort der Rücksprung im Ablaufplan zum Punkt Druckdatenausgabe. Daraus ist ableitbar, daß die neue Bandlänge Σ(cₖ + pₖ) bei k einzelnen Abdrucken, um den Faktor 1/m kürzer ist als eine Bandlänge Σ(cₖ + pₖ) ohne die erfindungsgemäße Lösung:$\text{k=1} \text{n} {\text{(c}}_{\text{1k}} {\text{+ p}}_{\text{1k}} \text{)} \text{= (1/m) *} \text{k=1} \text{n} {\text{(c}}_{\text{k}} {\text{+ p}}_{\text{k}} \text{)}$

Damit ergibt sich ein oberer Grenzwert für den Faktor m in Abhängigkeit von der Summe der Quotienten aus der in den Druckpausen eingesparten Bandlängen pₖ zu den verbrauchten Bandlängen c₁ₖ, wobei näherungsweise cₖ ≈ c₁ₖ und p₁ₖ ≈ 0 gilt. Da nicht jede Druckunterbrechung zu einem Bandstop und Rücklauf führt, liegt m in Abhängigkeit von der Anzahl größerer Druckunterbrechung im Bereich zwischen 1 und dem oberen Grenzwert:$\text{1 < m <} \text{k=1} \text{n} {\text{(1 + p}}_{\text{k}} {\text{/c}}_{\text{1k}} \text{)}$

Zu der - in der Figur 2 gezeigten - Anordnung wird nachfolgend ein Ausführungsbeispiel speziell für einen ETR-Drucker erläutert. Neben der Mechanik gehört zu einem solchen ETR-Drucker eine elektronische Kopfansteuerung 4.1, ein ETR-Druckkopf mit einer Vielzahl von Elektroden sowie eine Stromsammelelektrode 6, die mit einer Energieversorgung verbunden sind. Die Druckenergie wird in einem jeden zu jeder Elektrode zugehörigen Strompfad eingespeist, wobei eine gleichmäßige Druckqualität sicherzustellen ist.

Die über die mit einem Mikroprozessor ausgerüstete Steuereinheit 4 gibt die Energie an einen ETR-Druckkopf der ETR-Druckeinheit 5 weiter, wobei die jeweils relevanten Druckinformation zum entsprechend richtigen Zeitpunkt t₁ in eine Schalteinheit 4.1 der Steuereinheit 4 geladen werden, die im aktivierten Zustand ab t₂ dafür sorgt, daß die zu druckenden Pixel eine definierte Zeit bestromt werden, damit die für den Druckvorgang erforderliche Hitze in den angesteuerten kurzzeitig kontaktierten Bereichen der Widerstandsschicht des Widerstandsfarbbandes 1 erzeugt wird. Nach Ablauf einer definierten Zeit wird zum Zeitpunkt t₄ die Druckaufforderung gegeben, die neuen Druckdaten durch die Mikroprozessorsteuereinheit 4 bereitgestellt oder aber es liegt eine auszuwertende Druckunterbrechungszeit tᵤ vor.

Ein erster Grenzwert y wird von der Steuereinheit 4 softwaremäßig überwacht. Wenn zum Zeitpunkt t₄ keine Druckaufforderung gegeben wurde, wird aus dem zum Zeitpunkt tₛ erscheinenden Encodersignal kein Bestromungsimpuls abgeleitet, sondern der Rücklauf während der Druckunterbrechungszeit tᵤ hinsichtlich eines zweiten Grenzwertes z beispielsweise durch Zählen der Encodersignale ausgewertet.

In der Figur 5 ist ein entsprechender Zeitverlauf dargestellt. Aus dem Encodersignal wird mit einer Zeitverzögerung der Bestromungsimpuls tⱼ abgeleitet.

Die erforderliche Impulshöhe wird von der angesteuerten Energiequelle bereitgestellt, welche die mit dieser über die Schalteinheit 4.1 temporär in Verbindung stehenden Elektroden mit einem Strom Iₛ oder mit einer Spannung Uₛ beaufschlagt, deren Höhe eine derartige Abhängigkeit von der temporär verschiedenen Anzahl n an angesteuerten Elektroden aufweist, daß eine größere Anzahl an Elektroden mit einem höheren Strom oder mit einer höheren Spannung versorgt werden, als eine geringere Anzahl.

Bei einer Druckdatenausgabe werden die Widerstandsheizelemente Rₕ in der Widerstandsschicht des ETR-Bandes durch eine in ihrer Impulshöhe und Impulsbreite tⱼ an die benötigte Heizenergie angepaßte Taktfrequenz angesteuert. Damit ergibt sich die die Druckqualität bestimmende Energie Wₚ in jedem Widerstandsheizelement Rₕ zu:${\text{W}}_{\text{p}} {\text{= (I}}_{\text{p}} {}^{\text{2}} {\text{* R}}_{\text{h}} {\text{) * t}}_{\text{j}} {\text{= (U}}_{\text{h}} {}^{\text{2}} {\text{/ R}}_{\text{h}} {\text{) * t}}_{\text{j}}$

Wird der ETR-Drucker für eine Frankiermaschine eingesetzt, kann deren Speicher und Mikroprozessorsteuereinheit zur Ansteuerung mit benutzt werden. Eine solche Frankiermaschinen besteht aus einem Speichermittel und einem mit diesem in Verbindung stehenden Empfangsmittel für über ein Übertragungsmittel übertragbare Daten, ein Eingabemittel, einem Steuermodul und dem ETR-Drucker.

In den - in der Figur 4 gezeigten - Zeitdiagrammen der Widerstandsfarbbandsteuerung ist das Druckanforderungssignal, das Schaltsignal für den Transportmotor, für den Bandmotor, das Druckunterbrechungssignal und das Encodersignal dargestellt.

Bei den Signalen Transport-Ein, Band vorwärts und bei einem Druckanforderungs-Ja liefert das Meßmittel 2 die Encodersignale. Nun werden die Druckdaten für eine erste Druckspalte ausgegeben. Bei der ersten Druckunterbrechung 1.U wird die Druckunterbrechungszeit tᵤ in der Steuereinheit 4 ermittelt. Bei tᵤ kleiner als ein erster Grenzwert y und falls weiterhin ein Druckanforderungs-Ja vorliegt, werden erneut Druckdaten für eine nächste Druckspalte ausgegeben. Andernfalls wird das Band gestoppt und läuft rückwärts, wie dies in der Figur 4 bei der zweiten und dritten Druckunterbrechung 2.U und 3.U gekennzeichnet und aus dem Bandsignal deutlich erkennbar ist.

Die Figur 5 zeigt Signalverläufe zur Bildung des Bestromungssignals. Das Bestromungssignal mit der Zeitdauer tⱼ wird aus dem Encodersignal mit einer Zeitverzögerung abgeleitet und steht in Relation zum Beginn der Signale für Bandtransport und Transport des Aufzeichnungsträgers. In einer weiteren nicht näher dargestellten Ausführungsform wird das Bestromungssignal mit dem Signal für den Transportmotor des Aufzeichnungsträgers, mit einem Taktsignal und einem Druckdatenausgabesignal synchronisiert, wodurch sich die Zeitverzögerung ergibt.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch machen.

## Patentansprüche

1. Sparsames Termotransferdruckverfahren, mit einer geringeren Bandgeschwindigkeit des Farbbandes als die Transportgeschwindigkeit des Aufzeichnungsträgers (8), welcher eine Weglänge b während einer Bestromungszeitdauer tⱼ und eine Weglänge x in einer anschließenden Pausenzeit zurücklegt, wobei auf der Weglänge b der Aufzeichnungsträgers (8) spaltenweise mit Teilen eines mehrteiligen Druckbildes bedruckt wird, dessen Teile jeweils durch einen eine Druckbildunterbrechung erzeugenden Abstand Voneinander getrennt sind, sowie mit einer während der Bestromungszeitdauer tⱼ vom Farbband (1) zurückgelegten Bandlänge c, **dadurch gekennzeichnet**, daß
während des Betriebes des Druckers eine solche Farbbandsteuerung durchgeführt wird, daß der aus dem Quotienten der insgesamt zurückgelegten Weglänge Σ(b + x) des Aufzeichnungsträgers (8) und der insgesamt benötigten Bandlänge Σ(c + p) des Farbbandes (1) gebildete Saving-Faktor S durch Unterbrechung der Vorwärtsbewegung und nachfolgender definierter Rückwärtsbewegung des Farbbandes (1) in Abhängigkeit von Druckbildunterbrechungen ab einer bestimmten Dauer um einen Faktor m vergrößert wird, wobei der Faktor m zwischen einem Minimalwert von Eins und einem Maximalwert, der durch die Summe der jeweils um Eins additiv vergrößerten Verhältnisse von den beim Druck aufgrund von Druckbildunterbrechungen nicht benötigten Bandlängen p zu den benötigten Bandlängen c bestimmt wird, liegt.

2. Verfahren, nach Anspruch 1, **dadurch gekennzeichnet**, daß
- eine Druckdatenausgabe und Druckaufforderung von einer Steuereinheit (4) erfolgt, wobei bei jeder Unterbrechung des Druckbildes von der Steuereinheit (4) die Druckunterbrechungszeit auf das Erreichen eines ersten Grenzwertes y und ein zweiter Grenzwert z für den definierten Rücklauf des Farbbandes (1) ausgewertet wird,
- daß beim Erreichen eines ersten Grenzwertes y das Farbband gestoppt und um einen definierten Wegbetrag zurückbewegt wird, der der Summe aus dem der Anhaltezeit entsprechenden Weg und dem der Anlaufzeit entsprechenden Weg entspricht,
- daß bei signalisierter Druckaufforderung vor einem Erreichen eines zweiten Grenzwertes z das Farbband (1) gestoppt und anschließend wieder vorwärts bewegt wird,
- daß beim Erreichen eines zweiten Grenzwertes z das Farbband so lange gestoppt wird, bis eine erneute Druck-aufforderung signalisiert und das Farbband (1) wieder vorwärtsbewegt wird oder bis das Druckende erreicht wird.

3. Verfahren, nach den Ansprüchen 1 bis 2, **dadurch gekennzeichnet**, daß eine Druckdatenausgabe und Druckaufforderung von einer Steuereinheit (4) erfolgt, nachdem das System initialisiert ist, eine Druckanforderung vorliegt, der Transport des Aufzeichnungsträgers und die Vorwärtsbewegung des Farbbandes (1) gestartet ist sowie daß nach jeder Druckaufforderung das Farbband (1) vorwärts bewegt wird.

4. Verfahren, nach den Ansprüchen 1 bis 3, **dadurch gekennzeichnet**, daß die Druckdatenausgabe beginnt, nach dem eine definierte Sollgeschwindigkeit des Farbbandes (1) erreicht ist.

5. Verfahren, nach den Ansprüchen 1 bis 4, **dadurch gekennzeichnet**, daß der Transport des Aufzeichnungsträgers gestoppt wird, nachdem das Druckende erkannt ist.

6. Verfahren, nach den Ansprüchen 1 bis 5, **dadurch gekennzeichnet**, daß die Unterbrechung des Druckbildes softwaremäßig ausgewertet wird.

7. Verfahren, nach den Ansprüchen 1 bis 6, **dadurch gekennzeichnet**, daß das Farbband (1) für eine einstellbare, fest vorgegebene Zeit nach jedem Stopp zurückgefahren wird, wobei unter den aktiven Teil des Druckkopfes ein Abschnitt des Farbbandes gelangt, der bereits für den Druck verbraucht ist, daß durch das nächstmalige Anfahren bis zur Sollgeschwindigkeit das Farbband (1) mit einer gewissen Sicherheit in den nächsten, noch unbenutzten Teil transportiert wird.

8. Verfahren, nach den Ansprüchen 1 bis 7, **dadurch gekennzeichnet**, daß das Farbband (1) softwaremäßig gesteuert in einer bestimmten Zeit um einen bestimmten Weg zurückgefahren wird, in Abhängigkeit des zeitlichen Abstandes der letzten zu druckenden Information.

9. Verfahren, nach Anspruch 8, **dadurch gekennzeichnet**, daß der während der Unterbrechung des Druckbildes erfolgende Rücklauf des Farbbandes softwaremäßig ausgewertet wird, indem Taktsignale, insbesondere Encodersignale bei der Vorwärts- und/oder Rückwärtsbewegung des Farbbandes (1) gezählt werden.

10. Verfahren, nach den Ansprüchen 1 bis 6, **dadurch gekennzeichnet**, daß das Farbband (1) ein ETR-Widerstandsfarbband ist, welches mittels eines dritten Meßmittels (15) meßtechnisch gesteuert soweit zurückgefahren wird, bis der erste für den Druck verbrauchte Bereich des ETR-Widerstandsfarbbandes indiziert wird und daß dann der Farbbandtransport gestoppt wird.

11. Verfahren, nach Anspruch 10, **dadurch gekennzeichnet**, daß mit Hilfe einer weiteren Reflexlichtschranke verbrauchte Bereiche des ETR-Widerstandsfarbbandes durch das Erscheinen der Aluminiumschicht, die im Gegensatz zu der normalen Farbschicht stark reflektiert, detektiert werden und daß durch die mechanische Anordnung der Reflexlichtschranke vor oder hinter dem Druckkopf Unterschiede im Start- und Stoppverhaltens des Bandtransports in der Steuereinheit (4) kompensiert werden.

12. Verfahren, nach Anspruch 10, **dadurch gekennzeichnet**, daß aufgrund von Widerstandsmessung die erste Stelle des verbrauchten Bandes beim Rückwärtslauf detektiert wird.

13. Verfahren, nach den Ansprüchen 1, 2 und 9, **dadurch gekennzeichnet**, daß für eine sichere Laufrichtungserkennung eines Motors M_{b} für den Antrieb des Farbbandes (1) ein Encoder (2) mit zwei phasenverschobenen Signalausgängen vorgesehen ist.

14. Verfahren, nach den Ansprüchen 1, 2 und 9, **dadurch gekennzeichnet**, daß für eine sichere Laufrichtungserkennung eines Motors M_{b} für den Antrieb des Farbbandes (1) ein Encoder (2) mit einem Signalausgang vorgesehen ist und daß die Dauer eines einphasigen Encodersignals softwaremäßig ausgewertet wird, wobei eine verlängerte Impulsdauer oder Impulspause ein Merkmal für den Stopp mit anschließender Richtungsumkehr ist.

15. Verfahren, nach den Ansprüchen 1 bis 14, **dadurch gekennzeichnet**, daß eine ETR-Widerstandsfarbbandsteuerung in einer Frankiermaschine eingesetzt wird.

16. Anordnung zur Durchführung des Termotransferdruckverfahrens nach Anspruch 1, mit Motoren (Mₐ, M_{b}) bzw. mit Antrieben (9, 10, 11) für den Transport des Aufzeichnungsträgers (8) und für den Transport des Farbbandes (1) sowie mit einer Steuereinheit (4),
**dadurch gekennzeichnet**, daß für ein in der Transportrichtung und -geschwindigkeit steuerbares Farbband (1) ein mit mindestens einer Antriebswelle (3 und/oder 3') gekoppeltes erstes Meßmittel (2) angeordnet ist, daß eine Steuereinheit (4) elektronisch mit dem ersten Meßmittel (2), mit einer Druckeinheit (5), mit mindestens einem Antrieb (10, 11) für das Farbband (1) und dem Antrieb (9) für eine Transportvorrichtung (14) für den zu bedruckenden Aufzeichnungsträger (8) verbunden ist, wobei von der Steuereinheit (4) jede zwischen den Abdrucken bestehende Druckunterbrechnung ermittelt und ausgewertet, der Motor M_{b} des Farbbandes (1) gestoppt und anschließend rückwärts betrieben wird, wodurch das Farbband (1) um einen definierten Wegbetrag zurückgefahren wird.

17. Anordnung, nach Anspruch 16, **dadurch gekennzeichnet**, daß das Meßmittel (2) aus einer, auf einer Antriebswelle (3 oder 3') angeordneten, Schlitzscheibe (2.1), einer Reflex-Lichtschranke (2.2) und einer Auswerteelektronik (2.3) besteht und daß diese Auswerteelektronik mindestens ein Encodersignal, aus welchem sowohl das Bestromungssignal, ein Laufrichtungssignal, als auch ein Zeit-Meßsignal, abgeleitet wird, an die Steuereinheit (4) abgibt.

18. Anordnung, nach den Ansprüchen 16 bis 17, **dadurch gekennzeichnet**, daß jeweis ein Antrieb (11) mit einem mit einer Farbbandrolle (13) über die Antriebswelle (3)' gekoppelten Motor M_{bv} für die Vorwärtsbewegung und ein Antrieb (10) mit einem mit einer Farbbandrolle (12) über die Antriebswelle (3) gekoppelten Motor M_{br}, für die Rückwärtsbewegung des Farbbandes (1) vorgesehen ist.

19. Anordnung, nach den Ansprüchen 16 bis 18, **dadurch gekennzeichnet**, daß ein zweites mit der Steuereinheit (4) verbundenes nach einem optischen oder mechanischen Meßverfahren arbeitendes Meßmittel (7) zur Kantenerkennung des Aufzeichnungsträgers (8) eingesetzt wird, um die Maschine zu starten.

20. Anordnung, nach den Ansprüchen 16 bis 19, **dadurch gekennzeichnet**, daß die Druckeinheit (5) eine ETR-Druckeinheit und das Farbband (1) ein ETR-Widerstandsfarbband ist.

## Claims

1. Economic thermo-transfer printing method with a ribbon speed of the colour ribbon that is lower than the transport speed of the print medium (8) which moves a path length b during a current pulse time tⱼ and a path length x during a following currentless time, wherein, on the path length b, the print medium (8) is printed in columns with parts of a multipart print image the parts of which a separated from each other by a distance causing an interruption of the print image, and with a ribbon length c covered by the colour ribbon (1) during the current pulse time tⱼ, **characterised in** that, during the operation of the printer, the colour ribbon is controlled in such way that the saving factor S that is formed from the quotient of the overall path length covered Σ(b + x) of the print medium (8) and the entire ribbon length needed Σ(c + p) of the colour ribbon (1) is, from a certain duration on, increased by a factor m by means of interrupting the progression and a subsequent, defined back movement of the colour ribbon (1) in dependence on the print image interruptions, wherein the factor m lies between a minimum value of one and a maximum value which is determined by the sum of the ratios of the ribbon lengths p not needed during the printing due to the print image interruptions to the needed ribbon lengths c with each of ratios being additively increased by one.

2. Method according to claim 1, **characterised in**
- that a printing data output and a printing command is given by a control unit (4), wherein, upon each interruption of the print image, the control unit (4) analyses the print interruption time with regard to reaching a first limiting value y as well as a second limiting value z for the defined back movement of the colour ribbon (1);
- that, upon reaching a first limiting value y, the colour ribbon is stopped and moved back by a defined path value which corresponds to the sum of the path corresponding to the stopping time and the path corresponding to the starting time;
- that, upon a signalled printing command, the colour ribbon (1) is stopped before reaching a second limiting value z and then is moved forward again;
- that, upon reaching a second limiting value z, the colour ribbon is stopped until a new printing command has been signalled and the colour ribbon (1) is moved forward or until the printing end is reached.

3. Method according to claims 1 and 2, **characterised in** that a printing data output and a printing command is given by a control unit (4) after the system has been initialised, a printing request is present, the transport of the print medium and the forward movement of the colour ribbon (1) have been started, and that the colour ribbon (1) is moved forward after each printing command.

4. Method according to claims 1 to 3, **characterised in** that the printing data output starts after a defined nominal speed of the colour ribbon (1) has been reached.

5. Method according to claims 1 to 4, **characterised in** that the transport of the print medium is stopped when the printing end has been detected.

6. Method according to claims 1 to 5, **characterised in** that the interruption of the print image is analysed by software.

7. Method according to claims 1 to 6, **characterised in** that the colour ribbon (1) is moved back after every stop for an adjustable, fixed time, wherein a part of the colour ribbon that has already been used for printing is brought under the active part of the print head, so that, by the next starting up to the nominal speed, the colour ribbon (1) quite certainly is transported into the next unused part.

8. Method according to claims 1 to 7, **characterised in** that the colour ribbon (1), driven by software, is moved back in a certain time by a certain distance dependent on the distance of time to the last information to be printed.

9. Method according to claim 8, **characterised in** that the back transport of the colour ribbon occurring during the interruption of the print image is analysed by software by means of counting timing signals, in particular encoder signals during the forward and/or back movement of the colour ribbon (1).

10. Method according to claims 1 to 6, **characterised in** that the colour ribbon (1) is an ETR resistance colour ribbon which, measurement-controlled by a third measuring means (15), is moved back until the first part of the ETR resistance colour ribbon already used for printing is detected and that the colour ribbon transport is stopped then.

11. Method according to claim 10, **characterised in** that, with the help of a further reflection light barrier, used areas of the ETR resistance colour ribbon are detected by the appearance of the aluminium layer which, in contrast to the normal colour layer, is highly reflective; and that, due to the mechanical arrangement of the reflection light barrier before and behind the print head, differences in the start and stop behaviour of the ribbon transport are compensated in the control unit (4).

12. Method according to claim 10, **characterised in** that, on the basis of resistance measuring, the first part of the used ribbon is detected during the back run.

13. Method according to claims 1, 2 and 9, **characterised in** that an encoder (2) having two dephased signal outputs is provided for a safe detection of the running direction of a motor M_{b} for driving the colour ribbon (1).

14. Method according to claims 1, 2 and 9, **characterised in** that an encoder (2) having one signal output is provided for a safe detection of the running direction of a motor M_{b} for driving the colour ribbon (1) and that the duration of a single-phase encoder signal is analysed by software, wherein an extended pulse duration or pulse interval is an indication of the stop with subsequent inversion of the direction.

15. Method according to claims 1 to 14, **characterised in** that an ETR resistance colour ribbon control is used in a franking machine.

16. Arrangement for the execution of the thermo-transfer printing according to claim 1, including motors (Mₐ, M_{b}) or drives (9, 10, 11) for the transport of the print medium (8) and for the transport of the colour ribbon (1) as well as a control unit (4),
**characterised in** that a first measuring means (2) coupled with at least one drive shaft (3 and/or 3') is provided for a colour ribbon (1) the transport direction and speed of which can be controlled; that a control unit (4) is electronically connected with the first measuring means (2), with a print unit (5), with at least one drive (10, 11) for the colour ribbon (1) and with the drive (9) for a transport device (14) for the print medium (8) to be printed, wherein said control unit (4) detects and analyses every printing interruption existing between the prints, the motor M_{b} of the colour ribbon (1) is stopped and then moved back, driving back the colour ribbon (1) by a defined path length.

17. Arrangement according to claim 16, **characterised in** that the measuring means (2) consists of a slotted disk (2.1) arranged on a drive shaft (3 or 3'), a reflection light barrier (2.2) and an evaluation electronic unit (2.3); and that said evaluation electronic unit provides the control unit (4) with at least one encoder signal from which the current pulse signal, a running direction signal as well as a time-measuring signal are derived.

18. Arrangement according to claims 16 and 17, **characterised in** that one drive (11) with a motor M_{bv} coupled over drive shaft (3') with a colour ribbon roller (13) is provided for the forward movement and one drive (10) with a motor M_{br} coupled over drive shaft (3) with a colour ribbon roller (12) is provided for the back movement of the colour ribbon (1).

19. Arrangement according to claims 16 to 18, **characterised in** that a second measuring means (7) connected with control unit (4) and employing an optical or mechanical measuring method is used for the detection of the edges of the print medium (8) in order to start the machine.

20. Arrangement according to claims 16 to 19, **characterised in** that the print unit (5) is an ETR print unit and the colour ribbon (1) is an ETR resistance colour ribbon.

## Revendications

1. Procédé d'impression par transfert thermique économique, la vitesse de la bande à encrer étant inférieure à celle servant au transport du support d'enregistrement ( 8 ), celle-ci parcoure pendant une durée de passage du courant tⱼ, un trajet de longueur b et un trajet de longueur x pendant le temps de pause consécutif; au cours du trajet de longueur b , sur le support d'enregistrement ( 8 ), s'impriment alors par colonnes des parties d'une image imprimée composée de plusieurs parties qui sont chacune séparées les unes des autres par un écart produisant une interruption de l'image imprimée. La bande à encrer effectue de même un trajet de longueur c pendant une durée de passage du courant tⱼ, procédé **caractérisé par le fait que,**
pendant le fonctionnement de l'imprimante, la bande à encrer soit assistée par une telle commande automatique, **par le fait qu'un** facteur saving factor" S , obtenu par le quotient de la longueur totale Σ(b + x) du trajet parcouru par le support d'enregistrement ( 8 ) et de la longueur totale Σ(c + p) nécessaire de bande à encrer ( 1 ), soit augmenté d'un facteur m par l'interruption du mouvement en marche avant et du mouvement en marche retour défini qui s'ensuit de la bande à encrer ( 1 ), en fonction des interruptions de l'image imprimée à partir d'une certaine durée, ce facteur m étant situé entre une valeur minimale égale à la valeur un et une valeur maximale, qui sera déterminée par la somme des rapports accumulés augmentés respectivement de la valeur un des longueurs de bandes p non utilisées, rapportèes aux longuerurs nècessaires de bandes c, en raison des interruptions de l'image imprimée au cours de l'impression.

2. Procédé selon la revendication 1, **caractérisé par le fait,**
- qu'une sortie de données d'édition et un appel d'édition soient effectués par une unité de procédure de commande ( 4 ), la durée d'interruption de l'impression étant, à chaque interruption de l'image imprimée par l'unité de procédure de commande ( 4 ), traitée dans le but d'atteindre une première valeur limite y et une seconde valeur limite z pour le transport défini de retour de la bande à encrer ( 1 ),
- que, lorsqu'une première valeur limite y est atteinte, la bande à encrer soit stoppée puis reculée en fonction d'une valeur de trajet définie, correspondant à la somme obtenue à partir du trajet correspondant à la durée de l'arrêt et au trajet correspondant à la période de démarrage,
- que, lors d'un appel d'édition signalé avant que la seconde valeur limite z soit atteinte, la bande à encrer ( 1 ) soit stoppée et, ensuite, à nouveau transportée en marche avant,
- que, lorsqu'une seconde valeur limite z est atteinte, la bande à encrer soit stoppée aussi longtemps qu'un nouvel appel d'édition soit signalisé et que la bande à encrer ( 1 ) soit à nouveau transportée en marche avant ou jusqu'à ce que la fin de l'impression soit atteinte.

3. Procédé selon les revendications 1 et 2, **caractérisé par le fait** qu'une sortie de données d'édition et un appel d'édition soient effectués par une unité de procédure de commande ( 4 ), après que le système ait été initialisé, qu'il existe une sollicitation d'édition, que le transport du support d'enregistrement et le transport en marche avant de la bande à encrer ( 1 ) soient débutés, de même **que par le fait que** la bande à encrer ( 1 ) soit transportée en marche avant suite à chaque appel d'édition.

4. Procédé selon les revendications de 1 à 3, **caractérisé par le fait** que la sortie de données commence dès qu'une vitesse d'impression de consigne définie de la bande à encrer ( 1 ) est atteinte.

5. Procédé selon les revendications de 1 à 4, **caractérisé par le fait** que le transport du support d'enregistrement soit stoppé dès que la fin de l'impression a été identifiée.

6. Procédé selon les revendications de 1 à 5, **caractérisé par le fait** que l'interruption de l'image imprimée soit traitée au moyen d'un programme informatique.

7. Procédé selon les revendications de 1 à 6, **caractérisé par le fait** que la bande à encrer ( 1 ) soit transportée en marche retour après chaque arrêt pour une durée variable prédéterminée, un segment déjà utilisé pour l'impression de la bande à encrer parvenant alors sous l'élément actif de la tête d'impression, et **caractérisé par le fait que,** à la prochaine remise en route, la bande à encrer ( 1 ) soit transportée avec une certaine fiabilité vers le prochain segment encore non utilisé jusqu'à ce que la vitesse de consigne soit atteinte.

8. Procédé selon les revendications de 1 à 7, **caractérisé par le fait que** la bande à encrer ( 1 ), commandée au moyen d'un programme informatique, soit transportée en marche retour pendant une durée déterminée pour un trajet déterminé, en fonction de l'écart en temps de la dernière information à imprimer.

9. Procédé selon la revendication 8, **caractérisé par le fait que**
le retour arrière de la bande à encrer effectué pendant l'interruption de l'image à imprimer soit traité au moyen d'un programme informatique, dans lequel les signaux de périodes, en particulier les signaux encodeurs lors du mouvement en marche avant et / ou arrière de la bande à encrer ( 1 ) soient décomptés.

10. Procédé selon les revendications de 1 à 6, **caractérisé par le fait que** la bande à encrer ( 1 ) soit une bande à encrer à résistances ETR (résistances thermo-électrique) , qui à l'aide d'un troisième dispositif de mesure ( 15 ), commandée par une technique de mesure soit transportée en arrière jusqu'à ce que la première plage utilisée pour l'impression de la bande à encrer à résistance ETR soit indexée et **par le fait que** suite à cela, le transport de la bande à encrer soit stoppé.

11. Procédé selon la revendication 10, **caractérisé par le fait que,** à l'aide d'une autre barrière photoélectrique à réflexion, les plages utilisées de la bande à encrer à résistances ETR soient détectées grâce à l'apparition d'une couche aluminium, qui réfléchit fortement par opposition à la couche d'encre normale, et **caractérisé par le fait que,** grâce à la disposition mécanique de la barrière photoélectrique à réflexion placée devant ou derrière la tête d'impression, soient compensées des différences dans le comportement mise en marche ou mise en arrêt du transport de la bande dans l'unité de procédure de commande ( 4 ).

12. Procédé selon la revendication 10, **caractérisé par le fait que,** en raison de prise de mesure des résistances, la première partie de la bande utilisée soit détectée lors de la marche retour.

13. Procédé selon les revendications 1, 2 et 9, **caractérisé par le fait que,** pour la fiabilité du repérage du sens de marche d'un moteur M_{b} destiné à l'entraînement de la bande à encrer ( 1 ) soit prévu un encodeur ( 2 ) muni de 2 sorties de signaux avec décalage de phases.

14. Procédé selon les revendications 1, 2 et 9, **caractérisé par le fait que,** pour la fiabilité du repérage du sens de marche d'un moteur M_{b} destiné à l'entraînement de la bande à encrer ( 1 ) soit prévu un encodeur ( 2 ) muni d'une sortie de signal et par le fait que la durée d'un signal d'encodeur uniphase soit traitée au moyen d'un programme informatique, une durée d'impulsion prolongée ou un arrêt d'impulsion prolongé constituant alors une caractéristique pour l'arrêt suivi d'un changement de sens de marche.

15. Procédé selon les revendications de 1 à 14, **caractérisé par le fait qu'une** commande par une bande à encrer à résistances ETR soit utilisée dans une machine à timbrer.

16. Instruction en vue de la matérialisation du procédé d'impression par transfert thermique selon la revendication 1, à l'aide de moteurs ( Mₐ, M_{b} ) ou d'entraînements ( 9, 10, 11) destinés au transport du support d'enregistrement ( 8 ) et au transport de la bande à encrer ( 1 ) de même que muni d'une unité de procédure de commande ( 4 ) , **caractérisé par le fait que** soit aménagé un dispositif de mesure ( 2 ) couplé avec au moins un arbre de transmission ( 3 et/ou 3' ), pour une bande à encrer ( 1 ) susceptible d'être commandée du point de vue sens de transport et vitesse de transport, **caractérisé par le fait** qu'une unité de procédure de commande ( 4 ) soit raccordée électroniquement avec un premier dispositif de mesure ( 2 ), avec un organe d'impression ( 5 ), avec au moins un entraînement ( 10, 11 ) pour la bande à encrer ( 1 ) et un entraînement ( 9 ) pour le dispositif de transport ( 14 ) du support d'enregistrement ( 8 ) qui doit être imprimé, chaque interruption d'édition ayant lieu entre les impressions étant alors détecté et traité par l'unité de procédure de commande ( 4 ), le moteur M_{b} de la bande à encrer ( 1 ) étant stoppé pour être ensuite exploité en marche retour ce qui entraîne que la bande à encrer ( 1 ) soit transportée en marche retour pour une valeur définie du trajet.

17. Disposition selon la revendication 16 , **caractérisé par le fait que** le dispositif de mesure ( 2 ) soit constitué d'un disque ( 2.1 ) perforé placé sur un arbre d'entraînement ( 3 ou 3' ), d'une barrière photoélectrique à réflexion ( 2.2 ) et d'une électronique de traitement des signaux ( 2.3 ) et **par le fait que** cette électronique de traitement des signaux délivre à l'unité de procédure de commande ( 4 ) au moins un signal encodeur, à partir duquel aussi bien le signal de mise sous intensité, un signal de direction du transport qu'un signal de mesure du temps soit déduit.

18. Disposition selon les revendications 16 à 17, **caractérisé par le fait que** soient prévus respectivement un entraînement ( 11 ) muni d'un moteur M_{bv} destiné au transport en marche avant couplé à un rouleau ( 13 ) de bande à encrer par l'intermédiaire d'un arbre de transmission ( 3' ) et un entraînement ( 10 ) muni d'un moteur M_{br} destiné au transport en marche retour couplé à un rouleau ( 12 ) de bande à encrer par l'intermédiaire d'un arbre de transmission ( 3 ).

19. Disposition selon les revendications 16 à 18, **caractérisé par le fait qu'un** deuxième dispositif de mesure ( 7 ) travaillant selon un procédé optique ou mécanique connecté à l'unité de procédure de commande ( 4 ) soit utilisé pour le repérage des bordures du support d'enregistrement ( 8 ) en vue de la mise en marche de la machine.

20. Disposition selon les revendications 16 à 19, **caractérisé par le fait que** l'unité d'impression ( 5 ) soit une unité d'impression ETR et que la bande à encrer ( 1 ) soit une bande à encrer à résistances ETR.
